# EUROPÄISCHE PATENTSCHRIFT

(11) **EP 3 574 510 B1**
(45) Veröffentlichungstag und Bekanntmachung des Hinweises auf die Patenterteilung: **31.03.2021**
(21) Anmeldenummer: 18708913.1
(22) Anmeldetag: 13.02.2018
(51) Int. Cl.: H01F 27/04, H01F 27/28

(54) **ELEKTRISCHE KONTAKTANORDNUNG**
ELECTRIC CONTACT ARRANGEMENT
ENSEMBLE DE CONTACT ÉLECTRIQUE

(30) Priorität: 10.03.2017 DE 102017204031
(43) Veröffentlichungstag der Anmeldung: 04.12.2019
(73) Patentinhaber: Siemens Energy Global GmbH & Co. KG, 81739 München (DE)
(72) Erfinder: SCHLAGER, Johann, 90475 Nürnberg (DE); HOPPE, Jens, 90592 Schwarzenbruck (DE); MÜLLER, Klaus, 90471 Nürnberg (DE); ROST, Christian, 04435 Schkeuditz (DE); VELKOV, Vassil, 91452 Wilhermsdorf (DE)
(86) Internationale Anmeldenummer: PCT/EP2018/053501
(87) Internationale Veröffentlichungsnummer: WO 2018/162180

(56) Entgegenhaltungen:
- WO-A1-2011/113479
- DE-A1- 1 540 147
- JP-A- S5 936 909

## Beschreibung

Die Erfindung bezieht sich auf eine elektrische Kontaktanordnung aufweisend einen ersten Phasenleiterzug und einen zweiten Phasenleiterzug, welche über eine Koppelstelle miteinander elektrisch leitend verbunden sind.

Eine derartige elektrische Kontaktanordnung ist beispielsweise aus der internationalen Veröffentlichung WO 2011/113479 A1 bekannt. Die dortige Kontaktanordnung verbindet einen ersten Phasenleiterzug mit einem zweiten Phasenleiterzug über eine Koppelstelle elektrisch leitend. Die Koppelstelle weist dazu zwei Paare von Buchsen und Bolzen auf, die jeweils gleitend ineinander gesteckt sind, wobei die Buchsen ihrerseits über Strombänder miteinander elektrisch kontaktiert sind. Somit können thermisch bedingte Längenänderungen ausgeglichen werden. Die bekannte Anordnung weist jedoch den Nachteil auf, dass eine Vielzahl von Kontaktierungspunkten vorgesehen ist, welche Übergangswiderstände erhöhen und damit das Problem einer thermischen Belastung verstärken. Zusätzlich ist auf Grund der ungünstigen Anordnung von Buchsen, Bolzen und Strombändern eine elektrische Kontaktanordnung mit begrenzter Stromtragfähigkeit geschaffen.

Die Druckschrift DE 15 40 147 A1 zeigt eine elektrische Kontaktanordnung aufweisend einen ersten Phasenleiterzug und einen zweiten Phasenleiterzug, welche über eine Koppelstelle miteinander elektrisch leitend verbunden sind, wobei der erste Phasenleiterzug mehrere Teilleiter aufweist.

Die Druckschrift JP S59 36909 A offenbart eine elektrische Kontaktanordnung für mit einer Wicklung verbundene Leiter.

Somit ergibt sich als Aufgabe der Erfindung, eine elektrische Kontaktanordnung anzugeben, welche bei einer Bauraumreduzierung eine verbesserte Stromtragfähigkeit aufweist.

Erfindungsgemäß wird diese Aufgabe bei einer elektrischen Kontaktanordnung der eingangs genannten Art dadurch gelöst, dass der erste Phasenleiterzug mehrere Teilleiter aufweist und der zweite Phasenleiterzug mehrere Teilleiter aufweist, welche wechselseitig mit einer Kontaktplatte verbunden sind.

Eine elektrische Kontaktanordnung dient der Ausbildung einer elektrisch leitenden Verbindung zwischen einem ersten Phasenleiterzug sowie einem zweiten Phasenleiterzug. Derartige Kontaktanordnungen sind beispielsweise im Transformatorenbau nutzbar, um beispielsweise elektrische Wicklungen mit Ausleitungen eines Transformators elektrisch zu verbinden bzw. Leitungen zu verlängern. Transformatoren weisen bevorzugt einen Transformatorenkessel auf, in dessen Inneren ein Aktivteil des Transformators angeordnet ist. Der Aktivteil umfasst beispielsweise elektrische Wicklungen, welche ober- bzw. unterspannungsseitig angeordnet sein können. Zur Führung eines magnetischen Flusses kann der Aktivteil einen Transformatorenkern aufweisen, welcher beispielsweise ferromagnetisch ausgebildet ist, um Streuverluste zu reduzieren. Der Transformatorenkessel seinerseits kann mit einem elektrisch isolierenden Fluid bevorzugt einer Flüssigkeit geflutet sein, so dass der Aktivteil des Transformators von dem elektrisch isolierenden Fluid umspült ist. Die elektrische Kontaktanordnung kann dabei ebenfalls von dem elektrisch isolierenden Fluid umspült sein. Vorteilhaft kann die Kontaktanordnung vollständig im elektrisch isolierenden Fluid angeordnet sein. Als elektrisch isolierende Fluide haben sich beispielsweise elektrisch isolierende Öle oder elektrisch isolierende Ester als geeignet erwiesen.

Die Phasenleiterzüge können bevorzugt zumindest im Bereich der Koppelstelle in jeweils in mehrere Teilleiter aufgesplittet sein. Dies weist zum einen Montagevorteile auf, da die Teilleiter einfacher zu handhaben sind. Insbesondere bei Leistungstransformatoren im Hoch- und Höchstspannungsbereich, welche einerseits dielektrisch einer hohen Beanspruchung unterliegen und andererseits einer Führung eines hohen elektrischen Stromes dienen, kann so die mechanische Bearbeitbarkeit der Phasenleiterzüge bzw. deren Verlegewilligkeit verbessert werden. Zusätzlich weist eine Aufteilung im Teilleiter den Vorteil auf, dass die Teilleiter jeweils einen Teilstrom eines gesamt über den Phasenleiterzug zu übertragenden elektrischen Stromes führen können, wodurch auf Grund der vergrößerten Oberflächen an den Teilleitern eine verbesserte Wärmeableitung möglich ist. Insbesondere bei einer Umspülung mit einem elektrisch isolierenden Fluid kann das Fluid auch zwischen den Teilleitern strömen und eine Ableitung von thermischer Energie aus den Teilleitern befördern. Die Anzahl der Teilleiter kann bedarfsweise festgelegt werden. Bevorzugt kann eine Aufteilung in eine geradzahlige Anzahl von Teilleitern, z. B. 4, 6, 8, 10 Teilleiter erfolgen.

Die Phasenleiterzüge können dabei im Wesentlichen koaxial zueinander ausgerichtet sein, wobei die Teilleiter einander entgegen strebend angeordnet sind. Die Teilleiter können dabei aus der Flucht der Phasenleiterzüge heraus ausgelenkt sein und so den zur Verfügung stehenden Montageraum (sowie Strömungsraum für das Fluid) zwischen den Teilleitern jeweils vergrößern. Durch die Verwendung einer Kontaktplatte können die Teilleiter mit der Kontaktplatte in Verbindung gebracht werden. Die Kontaktplatte kann beispielsweise eine im Wesentlichen ringförmige Kontaktplatte sein, welche aus elektrisch leitendem Material gebildet ist. Durch eine Ringform wird eine Kühlung von Kontaktplatte und Teilleitern befördert. Damit kann der Bauraum für die Kontaktanordnung verkleinert werden. Die Teilleiter können wechselseitig mit der Kontaktplatte elektrisch leitend verbunden sein, so dass eine elektrische Kontaktierung der jeweiligen Teilleiter des jeweiligen Phasenleiterzuges bevorzugt im Wesentlichen aus einer Richtung mit bevorzugt im Wesentlichen entgegengesetztem Richtungssinn an der Kontaktplatte vorgenommen wird. Beispielsweise können die Teilleiter des ersten Phasenleiterzuges auf einer ersten Seite der Kontaktplatte angeordnet sein und die Teilleiter des zweiten Phasenleiterzuges können auf einer zweiten Seite der Kontaktplatte angeordnet sein. Die beiden Seiten der Kontaktplatte, an welchen jeweils Teilleiter angeordnet sind, können an der Kontaktplatte gegensinnig ausgerichtet sein. Die Kontaktplatte kann beispielsweise eine im Wesentlichen ebene Platte sein, in deren Plattenflächen jeweils Aufnahmepunkte zur Befestigung der Teilleiter liegen können. Die Kontaktplatte kann beispielsweise Ausnehmungen aufweisen, insbesondere Durchgangsausnehmungen, durch welche Teile der Teilleiter oder von Armaturkörpern der Teilleiter hindurch ragen können. Bevorzugt können die Teilleiter mit der Kontaktplatte verschraubt, vernietet, verlötet, verpresst usw. sein. Die Kontaktplatte kann beispielsweise auch eine Profilierung aufweisen, wodurch eine dielektrische Schirmung der Teilelemente, insbesondere ihrer Kontaktierungspunkte an der Kontaktplatte, erfolgen kann. Beispielsweise kann die Kontaktplatte eine Kupferplatte oder eine Messingplatte sein, an welcher die Teilleiter befestigt werden. Die Teilleiter können beispielsweise auf einer Kreisbahn verteilt an der Kontaktplatte angeordnet sein. Dadurch wird ein radiales Auslenken der Teilleiter aus den Fluchten der Phasenleiterzüge unterstützt und die Lage der Teilleiter stabilisiert. Dabei können die Teilleiter des ersten Phasenleiterzuges sowie die Teilleiter des zweiten Phasenleiterzuges auf voneinander abweichenden Kreisbahnen liegend verteilt angeordnet sein. Beispielsweise können diese beiden Kreisbahnen konzentrisch zueinander angeordnet sein und unterschiedliche Durchmesser aufweisen. Es kann jedoch auch vorgesehen sein, dass die Teilleiter des ersten Phasenleiterzuges sowie die Teilleiter des zweiten Phasenleiterzuges auf ein und derselben Kreisbahn verteilt angeordnet sind. Beispielsweise können in einer Umlaufrichtung der Kreisbahn die Teilleiter des ersten Phasenleiterzuges wechselnd zu den Teilleitern des zweiten Phasenleiterzuges positioniert sein. Gegebenenfalls kann die Kontaktplatte elastisch verformbar ausgebildet sein, so dass von den Teilleitern ausgehende Kräfte, beispielsweise in Folge von Wärmebeanspruchungen oder Stromkräften, in der Kontaktplatte aufgenommen und zumindest teilweise ausgeglichen werden können.

Eine weitere vorteilhafte Ausgestaltung kann vorsehen, dass die Kontaktplatte einer Mündungsöffnung eines Führungskanals des ersten oder/und zweiten Phasenleiterzuges zugeordnet ist.

Ein Führungskanal des ersten Phasenleiterzuges bzw. des zweiten Phasenleiterzuges kann dazu dienen, die Teilelemente zu führen, zu lenken bzw. zu leiten. Darüber hinaus kann der Führungskanal auch einer Lenkung einer Fluidströmung dienen. Dadurch ist die Kühlung der Kontaktanordnung, insbesondere eines Phasenleiterzuges, verbessert. Der Führungskanal kann dabei die Teilelemente umgreifen und ein unbeabsichtigtes Ausknicken oder Auslenken der Teilleiter verhindern. Der Führungskanal kann somit eine mechanische Stabilisierung für die Teilleiter bewirken. So können beispielsweise mechanisch labile Teilleiter in ihrer Lage stabilisiert werden. Der Führungskanal kann beispielsweise im Wesentlichen zylindrisch ausgeformt sein. Insbesondere bei einem kreisringförmigen Querschnitt der Führungskanäle des ersten bzw. des zweiten Phasenleiters können die Führungskanäle im Wesentlichen fluchtend, insbesondere im Wesentlichen koaxial zueinander, ausgerichtet sein, wobei Mündungsöffnungen der Führungskanäle einander stirnseitig gegenüberliegend angeordnet sein können. Der Führungskanal kann dabei als Elektrode ausgebildet sein, so dass neben einem mechanischen Führen der Teilleiter auf Grund der Formgestaltung des Führungskanals weiter eine dielektrisch schirmende bzw. homogenisierende Wirkung von dem Führungskanal ausgehen kann. Vorteilhaft kann der Führungskanal dazu zumindest teilweise elektrisch leitend ausgebildet sein, wobei die elektrisch leitenden Abschnitte des Führungskanals bevorzugt das gleiche elektrische Potential aufweisen, wie die von ihm geführten Teilleiter. Vorteilhafterweise kann der Führungskanal zumindest abschnittsweise metallisch ausgebildet sein. Es kann jedoch auch vorgesehen sein, dass ein nichtmetallischer Führungskanal verwendet wird, wobei beispielsweise Oberflächenabschnitte des Führungskanals elektrisch leitend ausgeführt sind, um eine dielektrische Homogenisierung eines elektrischen Feldes um die Teilleiter herum zu bewirken. Der Führungskanal kann beispielsweise im Wesentlichen eine hohlzylindrische Struktur gegebenenfalls mit variierender Wandstärke bzw. variierendem Wandungsprofil aufweisen. In einer bevorzugten Ausführungsvariante kann der Führungskanal ein metallisches Rohr aufweisen, welches insbesondere außenmantelseitig mit einer elektrisch isolierenden Beschichtung versehen ist. Vorteilhaft kann eine Variation der Wandstärke durch eine Variation der Stärke der elektrisch isolierenden Beschichtung erfolgen. Ein metallisches Rohr kann einen im Wesentlichen konstanten Querschnitt aufweisen. Als Isolationsmaterial haben sich zellulosehaltige Isolationsmaterialien bewährt. Der Führungskanal kann in seinem Verlauf auch Ausnehmungen aufweisen, um einen Zugriff zu dem im Inneren des Führungskanals geführten Teilleitern zu ermöglichen.

Ein Führungskanal weist eine Mündungsöffnung auf, um die Teilleiter aus dem Inneren des Führungskanals heraustreten zu lassen und eine elektrische Kontaktierung der Teilleiter des ersten Phasenleiterzuges mit den Teilleitern des zweiten Phasenleiterzuges zu ermöglichen. Eine Mündungsöffnung kann von einem Mündungsöffnungsflansch begrenzt, insbesondere umgeben sein. Eine Mündungsöffnung kann beispielsweise stirnseitig an einem rohrartigen Führungskanal angeordnet sein. Die Mündungsöffnung kann beispielsweise bevorzugt einen kreisförmigen Querschnitt aufweisen, wobei der Querschnitt der Mündungsöffnung bevorzugt korrespondierend zum Querschnitt des Führungskanals ausgebildet ist. Die Kontaktplatte kann in der Nähe der Mündungsöffnung angeordnet sein, um aus der Mündungsöffnung austretende Teilleiter auf möglichst kurzem Weg zu der Kontaktplatte zu führen. Dabei kann eine gemeinsame Kontaktplatte vorgesehen sein, welche sowohl einer Mündungsöffnung eines ersten Führungskanals des ersten Phasenleiterzuges als auch einer Mündungsöffnung des Führungskanals des zweiten Phasenleiterzuges zugeordnet ist.

Eine weitere vorteilhafte Ausgestaltung kann vorsehen, dass die Kontaktplatte an einem Führungskanal des ersten oder/und zweiten Phasenleiterzuges abgestützt ist.

Die Kontaktplatte kann bevorzugt mechanisch mit einem Führungskanal verbunden sein und an einem Führungskanal abgestützt sein. Dadurch kann die mechanische Stabilität des Führungskanals, welcher auch einer Führung bzw. Leitung entsprechender Teilleiter dient, genutzt werden, um die Kontaktplatte relativ zum Führungskanal festzusetzen. Beispielsweise kann vorgesehen sein, dass die Kontaktplatte winkelstarr an einem der Führungskanäle abgestützt ist, wobei zu dem anderen Führungskanal des verbleibenden Phasenleiterzuges eine relative Bewegbarkeit erhalten bleibt. Somit ist in einfacher Weise eine einerseits mechanisch einfache und stabile Positionierung der Kontaktplatte ermöglicht. Andererseits ist die Kontaktanordnung in sich bewegbar und damit auf thermische Änderungen reagierbar ausgebildet. Bevorzugt kann über die Abstützung an einem der Führungskanäle auch eine Übertragung eines elektrischen Potentials von dem Führungskanal zu der Kontaktplatte vorgenommen werden. Dadurch werden dielektrisch stabile Verhältnisse erzielt, welche einem Entstehen von undefinierten (schwimmenden) elektrischen Potentialen entgegenwirken.

Vorteilhafterweise kann weiter vorgesehen sein, dass die Kontaktplatte insbesondere über zumindest eine Distanzeinrichtung vor einer Mündungsöffnung des Führungskanals angeordnet ist.

Eine Distanzeinrichtung ermöglicht es, die Kontaktplatte beabstandet zur Mündungsöffnung zu positionieren. Die Distanzeinrichtung kann beispielsweise einen eine Mündungsöffnung begrenzenden Mündungsöffnungsflansch mit der Kontaktplatte verbinden. Vorteilhafterweise kann vorgesehen sein, dass bei einer kreisförmigen Mündungsöffnung und einer kreisringförmigen Kontaktplatte über die Distanzeinrichtung eine koaxiale Ausrichtung von Mündungsöffnung und Kontaktplatte erfolgt. Die Distanzeinrichtung kann beispielsweise einen oder mehrere Stehbolzen aufweisen, welche/r einen Mündungsöffnungsflansch mittelbar oder unmittelbar mit der Kontaktplatte verbinden/verbindet. Die Distanzeinrichtung kann ebenfalls dazu dienen, eine Potentialübertragung des elektrischen Potentials von dem Führungskanal auf die Kontaktplatte (und umgekehrt) zu bewirken. Die Ebene, in welcher die Mündungsöffnung liegt, kann im Wesentlichen zu der Ebene, in welcher eine Kontaktplatte liegt, parallel ausgerichtet sein, wobei der Abstand von Kontaktplatte und Mündungsöffnung durch die Distanzeinrichtung fixiert wird.

Eine weitere vorteilhafte Ausgestaltung kann vorsehen, dass von dem Führungskanal eine die Kontaktplatte umgreifende Schirmhaube getragen ist.

Die Kontaktplatte kann im Schirmschatten einer Schirmhaube angeordnet sein, wobei die Schirmhaube eine dielektrische Homogenisierung der Kontaktplatte, insbesondere der mit der Kontaktplatte verbundenen Teilleiter, bewirken kann. Die Schirmhaube kann dabei bevorzugt die Kontaktplatte umgreifen, so dass die Kontaktplatte vollständig im Schirmschatten, beispielsweise im Inneren der Schirmhaube, angeordnet ist. Die Schirmhaube kann dazu bevorzugt im Wesentlichen hohlzylindrisch ausgestaltet sein, wobei an den Stirnseiten der hohlzylindrischen Schirmhaube bevorzugt die Phasenleiterzüge in die Schirmhaube hineinragen und dabei im Wesentlichen koaxial zueinander und zur Schirmhaube ausgerichtet sind. Die Schirmhaube ihrerseits kann bevorzugt elektrisch leitende Flächen aufweisen, beispielsweise kann die Schirmhaube in einer einfachen Ausführungsvariante aus einem elektrisch leitenden Material ausgeformt sein.

Eine weitere vorteilhafte Ausgestaltung kann vorsehen, dass die Kontaktplatte im Wesentlichen quer zu einer axialen Erstreckung der Schirmhaube angeordnet ist, wobei die Kontaktplatte asymmetrisch positioniert ist.

Die Kontaktplatte kann sich im Wesentlichen quer zur axialen Erstreckung der Schirmhaube ausrichten. Somit ist im axialen Verlauf, insbesondere bei einer im Wesentlichen hohlzylindrischen Ausgestaltung der Schirmhaube eine Barriere im Inneren der Schirmhaube gegeben, welche im Wesentlichen quer angeordnet ist. Die Position der Barriere bzw. die Position der Kontaktplatte innerhalb der Schirmhaube kann dabei asymmetrisch ausgerichtet sein. Dies weist den Vorteil auf, dass die Schirmhaube einerseits eine Schirmung der asymmetrisch angeordneten Kontaktplatte bewirkt, wobei ein asymmetrisch vergrößerter Bereich zur Anordnung bzw. Auslenkung von Teilleitern eines Phasenleiterzuges ermöglicht ist. Diese asymmetrische Anordnung sollte bevorzugt derart ausgebildet sein, dass bei einer Lagerung der Kontaktplatte an einem der Führungskanäle der Abstand zu dem Führungskanal, welcher die Kontaktplatte trägt, geringer ausgebildet ist als der Abstand der Kontaktplatte zu dem Führungskanal, zu welchem die Kontaktplatte relativ beweglich ist. Somit ist ein Bauraum geschaffen, um ein Ausbiegen bzw. Ausgleichen der Positionen der Teilleiter einfach vornehmen zu können.

Eine weitere vorteilhafte Ausgestaltung kann vorsehen, dass die Schirmhaube von zumindest einem elektrisch isolierenden Abstandhalter getragen ist.

Über einen elektrisch isolierenden Abstandhalter ist eine Lagerung der Schirmhaube an einem der Führungskanäle ermöglicht. Die Lagerung kann dabei unmittelbar an einem der Führungskanäle vorgesehen sein, es kann jedoch auch eine mittelbare Lagerung der Schirmhaube vorgenommen werden. Beispielsweise kann der elektrisch isolierende Abstandhalter eine Stützung der Schirmhaube über die Kontaktplatte ermöglichen, welche winkelstarr mit einem Führungskanal verbunden ist. Bevorzugt sollte der elektrisch isolierende Abstandhalter jedoch direkt mit zumindest einem der Führungskanäle verbunden sein. Beispielsweise kann ein Mündungsöffnungsflansch einer Mündungsöffnung auch einem Stützen bzw. Anschlagen eines elektrisch isolierenden Abstandhalters dienen. Vorteilhaft bei dieser Konstruktion ist, dass eine definierte elektrische Kontaktierung der Schirmhaube bzw. Potentialbeaufschlagung der Schirmhaube erfolgen kann, da undifferenzierte Streuströme über einen Abstandhalter verhindert sind. Gleichzeitig kann beispielsweise zu Test- und Prüfzwecken gezielt eine Auflösung eines elektrisch leitenden Verbundes (z. B. Potentialausgleichsleitung) der Schirmhaube mit einem der Phasenleiterzüge vorgenommen werden, so dass Schirmhaube und Phasenleiter bzw. Führungskanäle voneinander elektrisch isoliert sind.

Eine weitere vorteilhafte Ausgestaltung kann vorsehen, dass die Kontaktplatte und die Schirmhaube über eine Potentialausgleichsleitung miteinander verbunden sind.

Eine Potentialausgleichsleitung ermöglicht es, die über zumindest einen elektrisch isolierenden Abstandhalter positionierte Schirmhaube mit dem elektrischen Potential eines, insbesondere beider miteinander gekoppelter Phasenleiterzüge zu beaufschlagen. Beispielsweise kann die Kontaktplatte einen ersten Kontaktpunkt für die Potentialausgleichsleitung aufweisen und die Schirmhaube einen zweiten Kontaktpunkt für die Potentialausgleichsleitung aufweisen. Entsprechend ist eine direkte Kontaktierung bzw. Potentialbeaufschlagung der Schirmhaube ausgehend von der Kontaktplatte ermöglicht. Diese Kontaktierung kann in einfacher Weise auch aufgetrennt werden, so dass eine elektrisch isolierte Beabstandung der Schirmhaube zu den Phasenleiterzügen nach Abtrennung der Potentialausgleichsleitung gegeben ist.

Eine weitere vorteilhafte Ausgestaltung kann vorsehen, dass zumindest ein Teilleiter über eine Aderendarmatur mit der Kontaktplatte verbunden ist.

Mehrere, insbesondere alle Teilleiter des ersten und/oder des zweiten Phasenleiterzuges weisen bevorzugt eine gleichartige Querschnittsgestaltung auf. Die Teilleiter können dabei stirnseitig in Richtung der Kontaktplatte ragen. Um die Teilleiter in vereinfachter Form mit der Kontaktplatte zu verbinden, können die Teilleiter Aderendarmaturen aufweisen, mit welchen die Teilleiter mechanisch stabilisiert abgeschlossen sind. Die Aderendarmaturen können beispielsweise in Form von Kabelschuhen ausgebildet sein, welche eine geeignete Verbindung mit der Kontaktplatte ermöglichen. Beispielsweise können die Aderendarmaturen steckbar, schraubbar, lötbar, pressbar, klemmbar usw. ausgebildet sein, um die Teilleiter elektrisch leitend mit den Aderendarmaturen zu verbinden. Die Aderendarmaturen wiederum können verschiedenartige Formgebungen aufweisen, beispielsweise kann eine Aderendarmatur einen Gewindebolzen aufweisen, um ein Verschrauben der Aderendarmatur mit der Kontaktplatte zu ermöglichen. Die Aderendarmatur kann beispielsweise auch in Form eines Kabelschuhs mit einer Öse, einer Lasche, mit einem Stift zum Einklemmen bzw. Verbolzen, Verschrauben, Verpressen usw. ausgestattet sein. Eine Aderendarmatur kann darüber hinaus vorteilhaft ein Beschädigen eines freien Endes des Teilleiters erschweren und somit einem Verkappen eines Teilleiters eines Phasenleiterzuges dienen.

Vorteilhafterweise kann vorgesehen sein, dass zumindest ein Teilleiter ein flexibler Teilleiter ist.

Die Verwendung eines flexiblen Teilleiters ermöglicht die Montierbarkeit der elektrischen Kontaktanordnung weiter zu vereinfachen. Zusätzlich kann eine Wärmeableitung aus einem flexiblen Teilleiter positiv beeinflusst werden. Beispielsweise können die Teilleiter aus einem geblätterten Bündel von Leitern gebildet sein, wodurch eine zusätzliche Vergrößerung der wärmeabgebenden Oberfläche des Teilleiters ermöglicht ist. Weiter kann ein flexibler Teilleiter beispielsweise auch ein verseilter Teilleiter sein, wodurch die Flexibilität der Verformbarkeit des Teilleiters zusätzlich unterstützt ist und eine nochmals verbesserte Wärmeabgabe gegeben ist. Insbesondere bei der Verwendung von flexiblen Teilleitern, die insbesondere mehr- oder vieldrähtig ausgebildet sind, kann mittels einer Aderendarmatur ein endseitiges Stabilisieren des flexiblen Teilleiters vorgenommen werden, so dass eine vereinfachte elektrische Kontaktierung auch eines flexiblen Teilleiters mit der Kontaktplatte ermöglicht ist.

Eine weitere vorteilhafte Ausgestaltung kann vorsehen, dass der Führungskanal in einem von der Schirmhaube umgriffenen Abschnitt einen reduzierten Querschnitt aufweist.

Ein Führungskanal kann bevorzugt hohlzylindrisch ausgestaltet sein, dabei ist der Querschnitt des Führungskanals variabel ausgestaltbar. Vorteilhaft kann ein Führungskanal als Tragelement ein metallisches Rohr aufweisen, welches von einer elektrisch isolierenden Schicht umgeben ist. Zumindest im Bereich der elektrisch isolierenden Schicht weist das Rohr einen im Wesentlichen konstanten Querschnitt auf. Eine Variation der des Querschnittes des Führungskanales kann bevorzugt durch eine Änderung der Stärke der elektrisch isolierenden Schicht erfolgen. Die elektrisch isolierende Schicht weist bevorzugt Zellulosefasern auf. Beispielsweise kann der Führungskanal im Bereich der Schirmhaube eine Querschnittsreduzierung erfahren, wodurch im Verlauf des Führungskanals eine Schulter gebildet ist. Die Schulter kann bevorzugt eine Öffnung in der Schirmhaube dielektrisch verschließen, wobei auf Grund der Querschnittsreduktion ein ausreichender Spalt zwischen Führungskanal und Schirmhaube gegeben ist, um ein Fluid in das Innere der Schirmhaube und damit einen die Kontaktplatte umspülenden Fluidstrom zu ermöglichen. Eine Schulter kann beispielsweise durch eine Reduzierung der Stärke einer elektrisch isolierenden Schicht erzeugt werden. Die Schulter kann einen Abschluss einer elektrisch isolierenden Schicht bilden. Beispielsweise kann die Schirmhaube eine im Wesentlichen hohlzylindrische Formgebung aufweisen, wobei die Führungskanäle jeweils stirnseitig in das Innere der Schirmhaube hineinragen. Zur verbesserten dielektrischen Schirmung kann die Schirmhaube endseitig eine Bördelung aufweisen. Im Zusammenwirken mit der dort vorgenommenen Querschnittsreduzierung des Führungskanals und der so gebildeten Schulter ist eine ausreichende dielektrische Schirmung in Verbindung mit dem Führungskanal auch stirnseitig im Bereich einer Schirmhaubenöffnung gewährleistet. Weiter ist eine ausreichende Durchströmung der Kontaktanordnung mit einem elektrisch isolierenden Fluid über die Stirnseiten der Schirmhaube sichergestellt.

Weiterhin ist es Aufgabe der Erfindung, eine geeignete Verwendung für eine Kontaktanordnung vorstehend beschriebener Art zu finden.

Die Aufgabe wird dadurch gelöst, dass bei einer Transformatoranordnung mit einer elektrischen Wicklung die elektrische Wicklung durch eine Kontaktanordnung vorstehend beschriebener Art elektrisch kontaktiert ist.

Eine Transformatoranordnung weist einen Transformator auf, welcher einen Aktivteil aufweist. Der Aktivteil weist zumindest eine elektrische Wicklung auf, welche einem Erzeugen eines elektromagnetischen Feldes dient. Im Regelfall sind mehrere elektrische Wicklungen über elektromagnetische Felder gekoppelt, um eine Spannungsumwandlung, d. h. im Wesentlichen eine Änderung der Spannungshöhe einer Wechselspannung, vorzunehmen. Um die elektromagnetischen Felder zu führen und zu lenken und damit Streuverluste zu vermeiden, ist die Verwendung eines Transformatorenkernes vorgesehen, welcher einen magnetischen Fluss widerstandsarm leitet und lenkt. Die elektrische Wicklung (Wicklungen) bzw. der Transformatorenkern sind Teil eines Aktivteils des Transformators. Der Aktivteil ist bevorzugt innerhalb eines Transformatorenkessels angeordnet, welcher den Aktivteil mechanisch schützt. Zusätzlich kann der Transformatorenkessel genutzt werden, um ein elektrisch isolierendes Fluid separiert von der Umgebung um den Aktivteil herum anzuordnen. Das elektrisch isolierende Fluid kann bevorzugt den Aktivteil vollständig durchfluten und einschließen. Als elektrisch isolierende Fluide sind beispielsweise Isolieröle oder Isolierester geeignet. Als Teil des Aktivteiles kann die Kontaktanordnung verwendet werden, um beispielsweise eine elektrische Wicklung des Transformators in ein Elektroenergieübertragungsnetz einzubinden. Dazu können beispielsweise Freiluftdurchführungen an der Transformatoranordnung vorgesehen sein, über welche die Wicklung unter Zwischenschaltung der Kontaktanordnung elektrisch kontaktiert werden kann. Eine Freiluftdurchführung dient beispielsweise einer dielektrisch stabilen elektrisch isolierten Hindurchleitung eines Phasenleiterzuges durch eine Wandung eines Transformatorenkessels. Diese Wandung eines Transformatorenkessels kann beispielsweise elektrisch leitend ausgebildet sein und Erdpotential führen. Eine Kontaktanordnung kann insbesondere einem Anschließen bzw. Einbinden einer Freiluftdurchführung mit einer elektrischen Wicklung des Transformators dienen.

Im Folgenden wird ein Ausführungsbeispiel der Erfindung schematisch in einer Zeichnung gezeigt und nachfolgend näher beschrieben. Dabei zeigt die
- Figur 1:: einen Querschnitt durch eine elektrische Kontaktanordnung; die
- Figur 2:: eine perspektivische Ansicht einer Kontaktplatte wie aus der Figur 1 bekannt.

In der Figur 1 ist ein erster Phasenleiterzug 1 sowie ein zweiter Phasenleiterzug 2 einer elektrischen Kontaktanordnung im Schnitt dargestellt. Der erste Phasenleiterzug 1 und der zweite Phasenleiterzug 2 erstrecken sich im Wesentlichen längs einer Hauptachse 3. Der erste Phasenleiterzug 1 sowie der zweite Phasenleiterzug 2 sind im Wesentlichen fluchtend zur Hauptachse 3 und damit fluchtend zueinander, insbesondere im Wesentlichen koaxial zueinander, ausgerichtet angeordnet. Sowohl der erste Phasenleiterzug 1 als auch der zweite Phasenleiterzug 2 weisen jeweils mehrere Teilleiter 1a, 1b, 1c, 2a, 2b, 2c auf. Die Teilleiter 1a, 1b, 1c, 2a, 2b, 2c sind jeweils als flexible Teilleiter ausgebildet, die vorliegend jeweils mehrdrähtig, insbesondere vieldrähtig ausgebildet sind. Dadurch ist ein Verseilen der Teilleiter in sich als auch der Teilleiter miteinander ermöglicht. Die Teilleiter 1a, 1b, 1c, 2a, 2b, 2c sind an den einander zugewandten Enden des ersten Phasenleiterzuges 1 sowie des zweiten Phasenleiterzuges 2 aufgespleißt, so dass eine radiale Vergrößerung im Bereich der elektrischen Kontaktierung von erstem Phasenleiterzug 1 sowie zweitem Phasenleiterzug 2 erfolgt.

Der erste Phasenleiterzug 1 ist von einem ersten Führungskanal 4 umgeben. Der zweite Phasenleiterzug 2 ist von einem zweiten Führungskanal 5 umgeben. Die Führungskanäle 4, 5 sind im Wesentlichen gleichartig aufgebaut. Die Führungskanäle 4, 5 weisen jeweils ein Rohr aus einem elektrisch leitenden Material, beispielsweise Kupfer oder Aluminium, auf und umgeben den ersten Phasenleiterzug 1 bzw. den zweiten Phasenleiterzug 2 insbesondere in dem Bereich, in welchem eine Zusammenfassung der Teilleiter 1a, 1b, 1c bzw. 2a, 2b, 2c vorliegt. Die Führungskanäle 4, 5 wirken als Elektroden für den ersten bzw. zweiten Phasenleiterzug 1, 2. Als solches weisen die Führungskanäle 4, 5 jeweils das gleiche elektrische Potential auf wie die Phasenleiterzüge 1, 2. Auf dem jeweiligen Rohr (Tragrohr) der Führungskanäle 4, 5 ist eine Beschichtung aus elektrisch isolierendem Material aufgebracht. Die Führungskanäle 4, 5 weisen an den einander zugewandten Enden jeweils eine Mündungsöffnung 6, 7 auf. Die Mündungsöffnungen 6, 7 sind jeweils mit einem kreisförmigen Querschnitt versehen, wobei die Mündungsöffnungen einander koaxial gegenüberliegend angeordnet sind. Die Mündungsöffnungen 6, 7 sind auch koaxial zur Hauptachse 3 ausgerichtet. Ebenso sind auch Kanalachsen von erstem und zweitem Führungskanal 4, 5 koaxial zur Hauptachse 3 ausgerichtet. Die Mündungsöffnungen 6, 7 sind einander zugewandt und dabei voneinander beabstandet. Zur Begrenzung der jeweiligen Mündungsöffnung 6, 7 des ersten bzw. zweiten Führungskanals 4, 5 ist jeweils ein Mündungsöffnungsflansch 8, 9 an den einander zugewandten Stirnseiten des ersten bzw. zweiten Führungskanals 4, 5 angeordnet. Über den jeweiligen Mündungsöffnungsflansch 8, 9 ist es möglich, weitere Baugruppen an dem ersten bzw. zweiten Führungskanal 4, 5 abzustützen. Im Querschnitt ist erkenntlich, dass an den einander zugewandten Enden der Führungskanäle 4, 5 eine Querschnittsreduktion des ersten bzw. zweiten Führungskanales 4, 5 vorgenommen ist. Dabei ist die Querschnittsreduktion derart ausgebildet, dass die Wandstärke der Führungskanäle 4, 5 an den einander zugewandten Seiten reduziert ist, und zwar derart reduziert, dass der Querschnitt 5 der Ausnehmung im Innern des ersten bzw. des zweiten Führungskanals 4, 5 konstant gehalten ist, so dass außenmantelseitig an den Führungskanälen 4, 5 jeweils eine Schulter gebildet ist. Zur Querschnittsreduktion der Führungskanäle 4, 5 sind Beschichtungen aus elektrisch isolierendem Material in ihrer Dicke reduziert.

Der Bereich der Querschnittsreduktion des ersten bzw. zweiten Führungskanals 4, 5 ragt in eine Schirmhaube 10 hinein. Die Schirmhaube 10 ist im Wesentlichen hohlzylindrisch ausgestaltet, wobei an den stirnseitigen Enden des Hohlzylinders nach innen einkragende Umbördelungen angeordnet sind. Dadurch sind die Stirnseiten abgerundet, wodurch eine gewölbte Ringstruktur jeweils stirnseitig an der Schirmhaube 10 gegeben ist. Diese abgerundete Kontur im Zusammenwirken mit der jeweiligen Schulter im Bereich der Querschnittsreduzierung des ersten bzw. zweiten Führungskanals 4, 5 dient einer Schirmung der stirnseitigen Öffnungen der Schirmhaube 10, in welche jeweils der erste bzw. der zweite Führungskanal 4, 5 hineinragt. Um eine mechanische Stabilisierung der Stirnseiten der Schirmhaube 10 zu erzielen, ist eine durch die Umbördelung gebildete Hintergreifung mit einer Füllmasse 11 befüllt. Diese Füllmasse 11 kann beispielsweise ein elektrisch isolierendes Harz sein, welches in fluider Form in das Innere der Umbördelung eingelassen wird und dort aushärtet.

Im Innern der Schirmhaube 10 sind mehrere Rippen in Form von Ringen angeordnet. Über die Rippen ist eine Positionierung der Schirmhaube 10 relativ zu den Führungskanälen 4, 5 ermöglicht. Beispielsweise kann an einer Rippe zumindest ein elektrisch isolierender Abstandhalter angeordnet sein, um eine koaxiale Ausrichtung der Schirmhaube 10 insbesondere zu den Führungskanälen 4, 5 sicherzustellen. Dieser Abstandhalter kann beispielsweise ein elastisches Kunststoffelement sein, welches beispielsweise an einer Rippe befestigt ist und wiederum beispielsweise an einem Mündungsöffnungsflansch 8, 9 anliegt, auf diesem aufgerastet oder auch anderweitig befestigt ist. Insbesondere kann über den elektrisch isolierenden Abstandhalter auch eine axiale Verschiebbarkeit der Schirmhaube 10 erzielt werden, wodurch ein Zugang zu dem Bereich zwischen den Mündungsöffnungen 6, 7 zwischen erstem und zweitem Führungskanal 4, 5 ermöglicht ist.

Zur elektrischen Kontaktierung des ersten Phasenleiterzuges 1 mit dem zweiten Phasenleiterzug 2 ist eine Kontaktplatte 12 im Innern der Schirmhaube 10 angeordnet. Die Kontaktplatte 12 ist hier beispielhaft als Ringscheibe ausgebildet, welche koaxial zur Hauptachse 3 angeordnet ist. Die Kontaktplatte 12 ist dabei im Wesentlichen quer zur Hauptachse 3 ausgerichtet. Weiterhin ist die Position der Kontaktplatte 12 zwischen den Mündungsöffnungen 6, 7 des ersten bzw. zweiten Führungskanales 4, 5 asymmetrisch gewählt, so dass der Abstand der Kontaktplatte 12 zur Mündungsöffnung 6 des ersten Führungskanals 4 geringer ist als der Abstand der Kontaktplatte 12 zur Mündungsöffnung 7 des zweiten Führungskanals 5. Bei einer Verwendung der elektrischen Kontaktanordnung in einer Ausleitung an einem fluidisolierten Transformator, wobei sich die Ausleitung zwischen einer Durchführung und einer Wicklung des Transformators erstreckt, wäre der erste Phasenleiterzug 1 der Durchführung zugewandt. Der zweite Phasenleiterzug 2 wäre der Wicklung des Transformators zugeordnet. Bei einer im Wesentlichen vertikalen Anordnung, d. h. auch bei einer schrägen Anordnung der elektrischen Kontaktanordnung würde dadurch im Innern der Schirmhaube 10 oberhalb der Kontaktplatte 12 erwärmtes Fluid vereinfacht abströmen können. Es ist jedoch auch möglich, die Zuordnung von Durchführungsseite und Wicklungsseite an der Kontaktanordnung zu tauschen.

Die Kontaktplatte 12 ist über eine Distanzeinrichtung 13 mit dem Mündungsöffnungsflansch 8 des ersten Führungskanals 4 winkelstarr verbunden. Die Distanzeinrichtung 13 verfügt über eine kreisringförmige Adapterplatte 13a, welche mit dem Mündungsöffnungsflansch 8 des ersten Führungskanals 4 verflanscht ist. Auf die Adapterplatte 13a sind mehrere Stehbolzen 13b aufgesetzt, welche auf einer Kreisbahn verteilt angeordnet sind. Bevorzugt können vier insbesondere im Quadrat verteilte Stehbolzen 13b auf einer Kreisbahn der Adapterplatte 13a verteilt angeordnet sein. Die Stehbolzen 13b erstrecken sich im Wesentlichen parallel zur Hauptachse 3 und bilden einen Käfig zwischen der Adapterplatte 13a und der am anderen Ende der Stehbolzen 13b angeordneten ringförmigen Kontaktplatte 12. Die Kontaktplatte 12 ist über die Distanzeinrichtung 13 winkelstarr mit dem ersten Führungskanal 4 verbunden und von diesem getragen. Die Kontaktplatte 12 ist beabstandet zur Mündungsöffnung 6 des ersten Führungskanals 4 gehalten. Die Mündungsöffnung 6 des ersten Führungskanals 4 und die Kontaktplatte 12 sind koaxial zueinander ausgerichtet. Der erste Phasenleiterzug 1 bzw. die Teilleiter 1a, 1b, 1c des Phasenleiterzuges 1 durchsetzen die zentrische Öffnung der ringförmigen Adapterplatte 13a und ragen in Richtung der Kontaktplatte 12. Dabei sind die Stehbolzen 13b käfigartig außerhalb der Kreisbahn, auf welcher die Teilleiter 1a, 1b, 1c des ersten Phasenleiterzuges 1 verteilt angeordnet sind, verteilt. An der ringförmigen Kontaktplatte 12 sind zwei Kreisbahnen vorgesehen, wobei eine erste durchmesserkleinere Kreisbahn vorgesehen ist, um Aufnahmepunkte für die Teilleiter 1a, 1b, 1c des ersten Phasenleiterzuges 1 festzulegen. Eine zweite Kreisbahn größeren Durchmessers ist an der Kontaktplatte 12 vorgesehen, um Positionen für die Teilleiter 2a, 2b, 2c des zweiten Phasenleiterzuges 2 an der Kontaktplatte 12 festzulegen. Die Kontaktplatte 12 weist auf den jeweiligen Kreisbahnen Durchgangsbohrungen auf, in welche Gewindebolzen hineinragen (vgl. auch Figur 2). Die Gewindebolzen sind jeweils mit Aderendarmaturen 14 verbunden, welche die Teilleiter 1a, 1b, 1c, 2a, 2b, 2c des ersten bzw. zweiten Phasenleiterzuges 1, 2 stirnseitig abschließen. Die Aderendarmaturen 14 sind dazu kappenartig über die stirnseitigen Enden der Teilleiter 1a, 1b, 1c gezogen und mittels geeigneter Verfahren elektrisch leitend mit den Teilleitern verbunden. Beispielsweise können die Teilleiter 1a, 1b, 1c, 2a, 2b, 2c der Phasenleiterzüge 1, 2 stoffschlüssig, beispielsweise durch ein Lötverfahren, mit den Aderendarmaturen 14 verbunden sein. Die Aderendarmaturen 14 weisen jeweils Schlüsselflächen auf, um diese an der Kontaktplatte 12 zu fixieren und die Gewindebolzen mit einer entsprechenden Mutter stirnseitig zu verspannen. Die Gewindebolzen sind dabei stirnseitig an den verkappenden Aderendarmaturen 14 angebracht, so dass eine im Wesentlichen parallele Ausrichtung der Aderendarmaturen 14 zueinander sowie zur Hauptachse 3 vorgenommen werden kann.

Um die Schirmhaube 10 mit einem definierten Potential zu beaufschlagen, ist eine Potentialausgleichsleitung 15 vorgesehen. Die Potentialausgleichsleitung 15 ist mittels lösbaren Verbindungen elektrisch leitend einerseits mit der Kontaktplatte 12, andererseits mit der Schirmhaube 10 elektrisch leitend verbunden. Zur Kontaktierung der Schirmhaube 10 über die Potentialausgleichsleitung 15 eignen sich insbesondere die ringförmigen Rippen im Innern, d. h. innerhalb des Schirmbereiches der Schirmhaube 10. Durch die Potentialausgleichsleitung 15 ist ein Lösen der elektrischen Kontaktierung der Schirmhaube 10 ermöglicht, wodurch zu Montagezwecken die Schirmhaube 10 entfernt werden kann. Je nach Gestalt kann dabei vorgesehen sein, dass die Schirmhaube 10 durch axiales Verschieben bei entsprechend langer Ausgestaltung der Potentialausgleichsleitung 15 entfernt wird. Es kann jedoch auch vorgesehen sein, dass eine schalenförmige Teilung der Schirmhaube 10 vorgenommen ist.

In der Figur 1 ist weiterhin eine Barriere 16 dargestellt, welche eine im Wesentlichen hohlzylindrische Ausgestaltung aufweist. Die Barriere 16 ist aus einem elektrisch isolierenden Material, beispielsweise Pressspan, gebildet. Die Barriere 16 dient einer elektrischen Isolation der von der Barriere 16 umgebenen elektrischen Kontaktanordnung. Die Barriere 16 ihrerseits ist einem elektrisch isolierenden Fluid ausgesetzt und dient auch einer Leitung bzw. Strömungsbeeinflussung eines elektrisch isolierenden Fluides, welches um und durch die elektrische Kontaktanordnung strömt.

In der Figur 2 ist die Distanzeinrichtung 13 nebst daran befestigter Kontaktplatte 12 gezeigt. Durch die Vergrößerung soll die Art und Weise der Befestigung von Stehbolzen 13b sowie Adapterplatte 13a beschrieben werden. Die Stehbolzen 13b sind an der Adapterplatte 13a mittels Schraubverbindungen festgesetzt. Die Schraubverbindungen sind in Durchgangsbohrungen der Adapterplatte 13a angeordnet, wobei Schraubenköpfe eingesenkt sind, um die Adapterplatte 13a mit ihrer von der Kontaktplatte 12 abgewandten Seite bündig mit dem Mündungsöffnungsflansch 8 des ersten Führungskanales 4 zu verschrauben. Die Außendurchmesser von Adapterplatte 13a sowie Kontaktplatte 12 weisen eine annähernd gleichartige Dimension auf. Die Ringbreite der Kontaktplatte 12 ist jedoch größer als die Ringbreite der Adapterplatte 13a. Durch die von der Adapterplatte 13a umgebene Ringöffnung ragen die Teilleiter 1a, 1b, 1c des ersten Phasenleiterzuges 1 in Richtung der Kontaktplatte 12. Dort sind die Aderendarmaturen 14 der Teilleiter 1a, 1b, 1c des ersten Phasenleiterzuges 1 auf einer Kreisbahn verteilt angeordnet. Die Kreisbahn, auf welcher die Teilleiter 1a, 1b, 1c des ersten Phasenleiterzuges 1 verteilt angeordnet sind, weist einen geringeren Durchmesser auf als die Kreisbahn, auf welcher die Aderendarmaturen 14 der Teilleiter 2a, 2b, 2c des zweiten Phasenleiterzuges 2 verteilt angeordnet sind. Die Teilleiter 1a, 1b, 1c, 2a, 2b, 2c von erstem bzw. zweitem Phasenleiterzug 1, 2 sind jeweils ausschließlich auf einer Seite der Kontaktplatte 12 angeordnet und gleichsinnig zueinander ausgerichtet, so dass die Gewindebolzen der Aderendarmaturen 14 gegensinnig durch die Kontaktplatte 12 hindurchragen und gegensinnig gegen die Kontaktplatte 12 verspannt werden können. Die Lage der Kontaktierungspunkte der Aderendarmaturen 14 der Teilleiter 1a, 1b, 1c, 2a, 2b, 2c ist dabei derart gewählt, dass einander zugeordnete Teilleiter 1a, 2a, 1b, 2b, 1c, 2c des ersten bzw. zweiten Phasenleiterzuges 1, 2 jeweils auf einem Radius liegen.

## Patentansprüche

1. Elektrische Kontaktanordnung aufweisend einen ersten Phasenleiterzug (1) und einen zweiten Phasenleiterzug (2), welche über eine Koppelstelle miteinander elektrisch leitend verbunden sind, wobei der erste Phasenleiterzug (1) mehrere Teilleiter (1a, 1b, 1c) aufweist,
**dadurch gekennzeichnet, dass**
der zweite Phasenleiterzug (2) mehrere Teilleiter (2a, 2b, 2c) aufweist, wobei die Teilleiter (1a, 1b, 1c) des ersten PhasenleiLerzugs (1) und die Teilleiter (2a, 2b, 2c) des zweite Phasenleiterzug (2) wechselseitig mit einer Kontaktplatte (12) verbunden sind.

2. Elektrische Kontaktanordnung nach Anspruch 1,
**dadurch gekennzeichnet, dass**
die Kontaktplatte (12) an einer Mündungsöffnung (6, 7) eines Führungskanals (4, 5) des ersten oder/und zweiten Phasenleiterzuges (1, 2) zugeordnet ist.

3. Elektrische Kontaktanordnung nach Anspruch 1 oder 2,
**dadurch gekennzeichnet, dass**
die Kontaktplatte (12) an einem Führungskanal (4, 5) des ersten oder/und zweiten Phasenleiterzuges (1, 2) abgestützt ist.

4. Elektrische Kontaktanordnung nach Anspruch 2 oder 3,
**dadurch gekennzeichnet, dass**
die Kontaktplatte (12) insbesondere über zumindest eine Distanzeinrichtung (13) vor einer Mündungsöffnung (6, 7) des Führungskanals (4, 5) angeordnet ist.

5. Elektrische Kontaktanordnung nach einem der Ansprüche 2 bis 4,
**dadurch gekennzeichnet, dass**
von dem Führungskanal (4, 5) eine die Kontaktplatte (12) umgreifende Schirmhaube (10) getragen ist.

6. Elektrische Kontaktanordnung nach Anspruch 5,
**dadurch gekennzeichnet, dass**
die Kontaktplatte (12) im Wesentlichen quer zu einer axialen Erstreckung der Schirmhaube (10) angeordnet ist, wobei die Kontaktplatte (12) asymmetrisch positioniert ist.

7. Elektrische Kontaktanordnung nach Anspruch 5 oder 6,
**dadurch gekennzeichnet, dass**
die Schirmhaube (10) von zumindest einem elektrisch isolierenden Abstandhalter getragen ist.

8. Elektrische Kontaktanordnung nach einem der Ansprüche 5 bis 7,
**dadurch gekennzeichnet, dass**
die Kontaktplatte (12) und die Schirmhaube (10) über eine Potentialausgleichsleitung (15) miteinander verbunden sind.

9. Elektrische Kontaktanordnung nach Anspruch 1 bis 8,
**dadurch gekennzeichnet, dass**
zumindest ein Teilleiter (1a, 1b, 1c, 2a, 2b, 2c) über eine Aderendarmatur (14) mit der Kontaktplatte (12) verbunden ist.

10. Elektrische Kontaktanordnung nach einem der Ansprüche 1 bis 9,
**dadurch gekennzeichnet, dass**
zumindest ein Teilleiter (1a, 1b, 1c, 2a, 2b, 2c) ein flexibler Teilleiter (1a, 1b, 1c, 2a, 2b, 2c) ist.

11. Elektrische Kontaktanordnung nach einem der Ansprüche 2 bis 9,
**dadurch gekennzeichnet, dass**
der Führungskanal (4, 5) in einem von der Schirmhaube (10) umgriffenen Abschnitt einen reduzierten Querschnitt aufweist.

12. Transformatoranordnung mit einer elektrischen Wicklung
**dadurch gekennzeichnet, dass**
die elektrische Wicklung durch eine Kontaktanordnung nach einem der Patentansprüche 1 bis 11 elektrisch kontaktiert ist.

## Claims

1. Electrical contact arrangement having a first phase conductor run (1) and a second phase conductor run (2) which are electrically conductively connected to one another via a coupling point, wherein the first phase conductor run (1) has a plurality of conductor elements (1a, 1b, 1c),
**characterized in that**
the second phase conductor run (2) has a plurality of conductor elements (2a, 2b, 2c), wherein the conductor elements (1a, 1b, 1c) of the first phase conductor run (1) and the conductor elements (2a, 2b, 2c) of the second phase conductor run (2) are alternately connected to a contact plate (12).

2. Electrical contact arrangement according to Claim 1,
**characterized in that**
the contact plate (12) is associated with a mouth opening (6, 7) of a guide channel (4, 5) of the first or/and second phase conductor run (1, 2).

3. Electrical contact arrangement according to Claim 1 or 2,
**characterized in that**
the contact plate (12) is supported on a guide channel (4, 5) of the first or/and second phase conductor run (1, 2).

4. Electrical contact arrangement according to Claim 2 or 3,
**characterized in that**
the contact plate (12) is arranged in front of a mouth opening (6, 7) of the guide channel (4, 5) in particular by means of at least one spacing device (13).

5. Electrical contact arrangement according to one of Claims 2 to 4,
**characterized in that**
a shielding hood (10) which encompasses the contact plate (12) is carried by the guide channel (4, 5).

6. Electrical contact arrangement according to Claim 5,
**characterized in that**
the contact plate (12) is arranged substantially transversely to an axial extent of the shielding hood (10), wherein the contact plate (12) is positioned in an asymmetrical manner.

7. Electrical contact arrangement according to Claim 5 or 6,
**characterized in that**
the shielding hood (10) is carried by at least one electrically insulating spacer.

8. Electrical contact arrangement according to one of Claims 5 to 7,
**characterized in that**
the contact plate (12) and the shielding hood (10) are connected to one another by means of a potential equalization line (15).

9. Electrical contact arrangement according to Claims 1 to 8,
**characterized in that**
at least one conductor element (1a, 1b, 1c, 2a, 2b, 2c) is connected to the contact plate (12) by means of a core end fitting (14).

10. Electrical contact arrangement according to one of Claims 1 to 9,
**characterized in that**
at least one conductor element (1a, 1b, 1c, 2a, 2b, 2c) is a flexible conductor element (1a, 1b, 1c, 2a, 2b, 2c).

11. Electrical contact arrangement according to one of Claims 2 to 9,
**characterized in that**
the guide channel (4, 5) has a reduced cross section in a section which is enclosed by the shielding hood (10).

12. Transformer arrangement comprising an electrical winding,
**characterized in that**
the electrical winding is electrically contacted by a contact arrangement according to one of Patent Claims 1 to 11.

## Revendications

1. Agencement de contact électrique, comportant un premier trait (1) de conducteur de phase et un deuxième trait (2) de conducteur de phase, qui sont reliés entre eux d'une manière conductrice de l'électricité par un point de connexion, le premier trait (1) de conducteur de phase ayant plusieurs conducteurs (1a, 1b, 1c) partiels,
**caractérisé en ce que**
le deuxième trait (2) de conducteur de phase a plusieurs conducteurs (2a, 2b, 2c) partiels, les conducteurs (1a, 1b, 1c) partiels du premier trait (1) de conducteur de phase et les conducteurs (2a, 2b, 2c) partiels du deuxième trait (2) de conducteur de phase étant reliés mutuellement à une plaque (12) de contact.

2. Agencement de contact électrique suivant la revendication 1,
**caractérisé en ce que**
la plaque (12) de contact est associée à une ouverture (6, 7) d'embouchure d'un conduit (4, 5) de guidage du premier ou/et du deuxième trait (1, 2) de conducteur de phase.

3. Agencement de contact électrique suivant la revendication 1 ou 2,
**caractérisé en ce que**
la plaque (12) de contact est appuyée à un conduit (4, 5) de guidage du premier ou/et du deuxième trait (1, 2) de conducteur de phase.

4. Agencement de contact électrique suivant la revendication 2 ou 3,
**caractérisé en ce que**
la plaque (12) de contact est disposée, notamment par au moins un dispositif (13) d'entretoisement, avant une ouverture (6, 7) d'embouchure du conduit (4, 5) de guidage.

5. Agencement de contact électrique suivant l'une des revendications 2 à 4,
**caractérisé en ce qu'**
un capot (10) de protection, entourant la plaque (12) de contact, est porté par le conduit (4, 5) de guidage.

6. Agencement de contact électrique suivant la revendication 5,
**caractérisé en ce que**
la plaque (12) de contact est disposée sensiblement transversalement à une étendue axiale du capot (10) de protection, la plaque (12) de contact étant placée de manière dissymétrique.

7. Agencement de contact électrique suivant la revendication 5 ou 6,
**caractérisé en ce que**
le capot (10) de protection est porté par au moins une entretoise isolante du point de vue électrique.

8. Agencement de contact électrique suivant l'une des revendications 5 à 7,
**caractérisé en ce que**
la plaque (12) de contact et le capot (10) de protection sont reliés entre eux par une ligne (15) de compensation de potentiel.

9. Agencement de contact électrique suivant la revendication 1 à 8,
**caractérisé en ce qu'**
au moins un conducteur (1a, 1b, 1c, 2a, 2b, 2c) partiel est relié à la plaque (12) de contact par une armature (14) d'extrémité à brins.

10. Agencement de contact électrique suivant l'une des revendications 1 à 9,
**caractérisé en ce qu'**
au moins un conducteur (1a, 1b, 1c, 2a, 2b, 2c) partiel est un conducteur (1a, 1b, 1c, 2a, 2b, 2c) souple.

11. Agencement de contact électrique suivant l'une des revendications 2 à 9,
**caractérisé en ce que**
le conduit (4, 5) de guidage a une section transversale réduite dans une partie prise par le capot (10) de protection.

12. Agencement de transformateur ayant un enroulement électrique,
**caractérisé en ce que**
l'enroulement électrique est mis en contact électrique par un agencement de contact suivant l'une des revendications 1 à 11.
